# EUROPÄISCHE PATENTSCHRIFT

(11) **EP 0 234 608 B1**
(45) Veröffentlichungstag und Bekanntmachung des Hinweises auf die Patenterteilung: **02.09.1992**
(21) Anmeldenummer: 87200052.6
(22) Anmeldetag: 16.01.1987
(51) Int. Cl.: H05B 3/14, H05B 3/42

(54) **Verfahren zum Herstellen eines selbstregelnden Heizelementes**
Manufacturing method of a self-regulating heating element
Procédé de fabrication d'un élément chauffant auto-régulateur

(30) Priorität: 23.01.1986 NL 8600142
(43) Veröffentlichungstag der Anmeldung: 02.09.1987
(73) Patentinhaber: Philips Electronics N.V., 5621 BA Eindhoven (NL)
(72) Erfinder: Van Bokestal, André Marcel Alfred, NL-5656 AA Eindhoven (NL); Lorrain, Henri Louis, NL-5656 AA Eindhoven (NL)
(74) Vertreter: Weening, Cornelis

(56) Entgegenhaltungen:
- EP-A- 0 008 235
- EP-A- 0 057 172
- DE-A- 1 765 622
- DE-A- 3 104 608
- DE-B- 2 641 894
- DE-C- 2 614 433
- FR-A- 2 292 395
- FR-A- 2 496 382
- GB-A- 1 191 732
- GB-A- 2 064 928

## Beschreibung

Die Erfindung bezieht sich auf ein Verfahren zum Herstellen eines selbstregelnden Heizelementes, das als Wärmequelle mindestens einen Widerstandskörper aus einem Material mit einem positiven Temperaturkoeffizienten des elektrischen Widerstandes (weiterhin als PTC-Widerstand bezeichnet) aufweist.

Aus der DE-C3-26 14 433 ist ein derartiges Heizelement bekannt, das dadurch gekennzeichnet ist, dass der Widerstandskörper oder die Widerstandskörper zwischen metallenen Körpern liegt bzw. liegen, die auf der von dem Widerstandskörper bzw. den Widerstandskörpern abgewandten Seite an der Innenwand einer Umhüllung in wärmeaustauschendem Kontakt anliegen.

Nach dieser Offenlegungsschrift kann die Umhüllung aus Glas, Keramik oder aus einem thermisch gut leitenden elastischen Kunststoff bestehen, gewünschtenfalls in einer metallenen Aussenumhüllung.

Das in der Praxis bewährteste Material für die Umhüllung ist in der DE-B2-26 41 894 beschrieben und besteht aus einem bei der höchsten Betriebstemperatur des Elementes beständigen vulkanisierten Kunststoff, einer elektrisch isolierende wärmeleitenden Metallverbindung und gewünschtenfalls einem anderen Füllmittel.

Vorzugsweise ist der vulkanisierte Kunststoff Silikonkautschuk. Als wärmeleitende Metallverbindung kann Magnesiumoxid, dreiwertiges Eisenoxid oder Aluminiumoxid, und als Füllmittel Siliciumdioxid verwendet werden.

EP-A2- 00 08 235 beschreibt ein selbstregelndes Heizelement im Form eines flexibelen Heizkabels, wobei der Widerstandkörper aus halbleitendem Polymermaterial besteht. DE-A1- 31 04 608 offenbart ein Heizelement in dem der keramische Widerstandskörper in einer Kunststoffverguß masse eingebettet ist. FR-A- 2 292 395 beschreibt ein Heizelement mit mehreren keramischen Widerstandskörpern. Das Heizelement umfasst eine metallische Umhüllung in dem sich eine zweite Umhüllung aus Isoliermaterial befindet. DE-A- 17 65 622 und GB-A-1 191 732 beziehen sich auf Verfahren zum Auftragen von Tragschichten bei Heizkabeln.

Aus Sicherheitsgründen ist es nun erwünscht, dass das Ganze aus PTC-Widerständen und umhüllenden Metallkörpern von einer doppelten Isolierung umgeben wird, weil das Ganze mit Netzspannung betrieben wird. Infolge eines Fehlers, beispielsweise in der Zusammensetzung der Umhüllung oder der Aushärtung, kann bei Betrieb des Elementes die Umhüllung reissen und in diesem Fall ist es von grosser Bedeutung, dass eine zweite Umhüllung aus elastischerem Material vermeidet, dass der Benutzer des Elementes die spannungsführenden Metallteile berühren könnte.

Das Pressen der ineinander passenden Teile der Umhüllung, von denen der eine Teil in den anderen geschoben wird oder das Umpressen eines gepressten Teiles mit einem zweiten Material sind praktisch schwierig durchzuführende Verfahren, die sich nicht automatisieren lassen.

Eine weitere Möglichkeit ist es, das Ganze aus PTC-Widerständen mit den umhüllenden Metallteilen in eine isolierende Kunststoffolie, beispielsweise aus Polyimid, einzuwickeln, bevor dieses Ganze in die gepresste Umhüllung eingeschoben wird. Auch dieses Verfahren ist aufwendig.

Die Erfindung verschafft ein Verfahren zum Herstellen eines selbstregelnden Heizelementes, das als Wärmequelle mindestens einen Widerstandskörper aus einem Material mit einem positiven Temperaturkoeffizienten des elektrischen Widerstandes aufweist, wobei der Widerstandskörper bzw. die Widerstandskörper zwischen Metallteilen angeordnet ist bzw. sind, die auf der von dem Widerstandskörper bzw. den Widerstandskörpern abgewandten Seite an der Innenwand einer an einem Ende geschlossenen zylinderförmigen Umhüllung, die aus vulkanisiertem thermoplastischem Material besteht, in wärmeaustauschendem Kontakt angeordnet sind, dadurch gekennzeichnet, dass die Umhüllung im Pressverfahren hergestellt ist und dass die Umhüllung auf ihrer Innenwand eine Schicht aus einem Elastomer aufweist, wobei das Elastomer dadurch angebracht wird, dass die gepresste Umhüllung mit einer Lösung des Elastomers gefüllt, diese Umhüllung entleert und daraufhin erhitzt wird, damit das Lösungsmittel entfernt und das Elastomer durchpolymerisiert wird.

Die Erfindung verschafft weiter ein Verfahren zum Herstellen eines selbstregelnden Heizelementes, das als Wärmequelle mindestens einen Widerstandskörper aus einem Material mit einem positiven Temperaturkoeffizienten des elektrischen Widerstandes aufweist, wobei der Widerstandskörper bzw. die Widerstandskörper zwischen Metallteilen angeordnet ist bzw. sind, die auf der von dem Widerstandskörper bzw. den Widerstandskörpern abgewandten Seite an der Innenwand einer an einem Ende geschlossenen zylinderförmigen Umhüllung, die aus vulkanisiertem thermoplastischem Material besteht, in wärmeaustauschendem Kontakt angeordnet sind, dadurch gekennzeichnet, dass die Umhüllung im Pressverfahren hergestellt ist und dass die Umhüllung auf ihrer Innenwand eine Schicht aus einem Elastomer aufweist, wobei das Elastomer dadurch angebracht wird, dass die gepresste Umhüllung in eine Lösung des Elastomers eingetaucht und die Umhüllung daraus entfernt wird und dass man die überflüssige Lösung abtropfen lässt, wonach die Umhüllung erhitzt wird, damit das Lösungsmittel entfernt und das Elastomer durchpolymerisiert wird.

Das erfindungsgemässe Verfahren weist das Kennzeichen auf, dass auf der Oberfläche einer im Pressverfahren hergestellten Umhüllung auf der Innen- und/oder Aussenseite eine Schicht aus einem Elastomer mittels einer Lösung angebracht wird.

Das Elastomer wird mittels einer Lösung in Form einer Schicht angebracht. Das Elastomer hat vorzugsweise eine Viskosität, die höher ist als die des gepressten Teils und schwankt von 200 mPa/s bis 1.000.000 mPa/s. Dies bedeutet, dass die Schicht eine höhere Elastizität hat als der gepresste Teil.

Das Elastomer kann vom Typ eines additionspolymerisierten Silikonenharzes mit zwei Komponenten sein oder vom Typ eines Kondensationspolymerisierten Elastomers. Beim Anbringen der Schicht wird von einer Lösung in einem einfachen Lösungsmittel oder einem Gemisch von Lösungsmitteln ausgegangen, das man nach dem Anbringen verdampfen lässt. Der Lösung des Elastomers können ebenfalls Füllstoffe wie Metalloxide, die eine höhere thermische Leitfähigkeit aufweisen, Farbstoffe oder Stabilisatoren zugefügt werden.

Wenn eine Schicht auf der Aussenseite des gepressten Teils angebracht werden muss, kann dies im Tauchverfahren erfolgen. Ein innere Schicht erhält man dadurch, dass der gepresste Teil mit dem betreffenden Material gefüllt und danach wieder entleert wird, wobei sich an den Wänden eine Schicht bildet. Es empfiehlt sich meistens während des Kontaktes mit der Lösung diese ins Schwingen zu bringen, damit eine Schicht mit einer konstanten Dicke erhalten wird. Nach dem Anbringen wird getrocknet und erhitzt, damit weiter duchpolymerisiert wird.

Das erfindungsgemässe Verfahren bietet viele Vorteile; der Transport der gepressten Umhüllung zu einer Füllvorrichtung oder zu einer Tauchvorrichtung lässt sich leicht automatisieren. Weiterhin kann der Durchmesser des Elementes bis unter 8 mm verringert werden und gelangt dadurch in eine praktisch interessante Reihe von Abmessungen. Ausserdem, wenn durch einen Fehler der gepresste Teil der Umhüllung reisst, bleibt die elastischere mittels einer Flüssigkeit angebrachten zweite Umhüllung wirksam und löst sich örtlich bei dem Riss von dem gepressten Teil, so dass keine stromführenden Metallteile frei werden.

Ein Ausführungsbeispiel der Erfindung ist in der Zeichnung dargestellt und wird im folgenden näher beschrieben. Es zeigen
Fig. 1 einen Längsschnitt durch ein erfindungsgemäss hergestelltes Heizelement,
Fig. 2 einen Schnitt gemäss der Linie II-II durch das Element nach Fig. 1,
Fig. 3 einen Längsschnitt durch eine andere Ausführungsform eines erfindungsgemäss hergestellten Heizelementes.

In den Fig. 1 und 2 sind 1 und 2 Widerstandskörper mit eine positiven Temperaturgradienten des Widerstandes. Diese Widerstandskörper sind zwischen zwei halbzylinderförmigen Metallkörpern 3 und 4, die beispielsweise aus Aluminium bestehen, eingeklemmt. Die Umhüllung 6, die beispielsweise aus einem vulkanisierten Silikonkautschuk gepresst ist, der mit Magnesiumoxid und Siliciumdioxid gefüllt ist, ist auf der Innenseite zwischen der gepressten Umhüllung 6 und den Metallkörpern 3, 4 mit einer Schicht 5 aus einem Siliconelastomer, das bei Raumtemperatur eine Viskosität von 10⁶ mPa/s aufweist, bedeckt.

Fig. 3 zeigt ein der Fig. 1 entsprechendes Heizelement, bei dem jedoch die Schicht 5 auf der Innenseite des gepressten Teils durch eine ähnliche Schicht 9 auf der Aussenseite desselben ersetzt worden ist.

## Patentansprüche

1. Verfahren zum Herstellen eines selbstregelnden Heizelementes, das als Wärmequelle mindestens einen Widerstandskörper (1, 2) aus einem Material mit einem positiven Temperaturkoeffizienten des elektrischen Widerstandes aufweist, wobei der Widerstandskörper bzw. die Widerstandskörper zwischen Metallteilen (3, 4) angeordnet ist bzw. sind, die auf der von dem Widerstandskörper bzw. den Widerstandskörpern abgewandten Seite an der Innenwand einer an einem Ende geschlossenen zylinderförmigen Umhüllung (6), die aus vulkanisiertem thermoplastischem Material besteht, in wärmeaustauschendem Kontakt angeordnet sind, dadurch gekennzeichnet, dass die Umhüllung im Pressverfahren hergestellt ist und dass die Umhüllung auf ihrer Innenwand eine Schicht (5) aus einem Elastomer aufweist, wobei das Elastomer dadurch angebracht wird, dass die gepresste Umhüllung mit einer Lösung des Elastomers gefüllt, diese Umhüllung entleert und daraufhin erhitzt wird, damit das Lösungsmittel entfernt und das Elastomer durchpolymerisiert wird.

2. Verfahren zum Herstellen eines selbstregelnden Heizelementes, das als Wärmequelle mindestens einen Widerstandskörper (1, 2) aus einem Material mit einem positiven Temperaturkoeffizienten des elektrischen Widerstandes aufweist, wobei der Widerstandskörper bzw. die Widerstandskörper zwischen Metallteilen (3,4) angeordnet ist bzw. sind, die auf der von dem Widerstandskörper bzw. den Widerstandskörpern abgewandten Seite an der Innenwand einer an einem Ende geschlossenen zylinderförmigen Umhüllung (6), die aus vulkanisiertem thermoplastischem Material besteht, in wärmeaustauschendem Kontakt angeordnet sind, dadurch gekennzeichnet, dass die Umhüllung im Pressverfahren hergestellt ist und dass die Umhüllung auf ihrer Innenwand eine Schicht (9) aus einem Elastomer aufweist, wobei das Elastomer dadurch angebracht wird, dass die gepresste Umhüllung in eine Lösung des Elastomers eingetaucht und die Umhüllung daraus entfernt wird und dass man die überflüssige Lösung abtropfen lässt, wonach die Umhüllung erhitzt wird, damit das Lösungsmittel entfernt und das Elastomer durchpolymerisiert wird.

3. Verfahren zum Herstellen eines Heizelementes nach Anspruch 1 oder 2, dadurch gekennzeichnet, dass das Elastomer eine höhere Viskosität und eine grössere Elastizität aufweist als das Material der gepressten Umhüllung (6).

## Claims

1. A method of manufacturing a self-regulating heating element which comprises as a heat source at least one resistor body (1,2) of a material having a positive temperature coefficient of resistance, said resistor body or resistor bodies being arranged between metal parts (3,4) which, on the side facing away from the resistor body or resistor bodies, are arranged so as to be in heat-exchanging contact with the inside wall of a cylindrical casing (6) of vulcanised thermoplastic material which is closed at one end, characterized in that the casing is manufactured by moulding and that the inside wall of the casing is coated with an elastomer layer (5) which is provided by filling the moulded casing with a solution of the elastomer, after which the casing is evacuated and then heated to remove the solvent and completely polymerize the elastomer.

2. A method of manufacturing a self-regulating heating element which comprises as a heat source at least one resistor body (1,2) of material having a positive temperature coefficient of electrical resistance, said resistor body or resistor bodies being arranged between metal parts (3,4) which, on the side facing away from the resistor body or resistor bodies, are arranged so as to be in heat-exchanging contact with the inner wall of a cylindrical casing (6) of vulcanised thermoplastic material which is closed at one end characterized in that the casing is manufactured by moulding and that the inside wall of the casing is coated with an elastomer layer (9) which is provided by immersing the moulded casing in a solution of the elastomer, after which the casing is removed from said solution and the excess solution is drained off, whereupon the casing is heated to remove the solvent and completely polymerize the elastomer.

3. A method of manufacturing a heating element as claimed in claim 1 or 2, characterized in that the elastomer has a higher viscosity and greater elasticity than the material used for the moulded casing (6).

## Revendications

1. Procédé de fabrication d'un élément chauffant autorégulateur présentant, comme source de chaleur, au moins un corps de résistance (1, 2) réalisé à partir d'un matériau ayant un coefficient de température positif de la résistance électrique, le corps de résistance ou les corps de résistance étant disposés entre des parties métalliques (3, 4) qui, du côté situé à l'opposé du corps de résistance ou des corps de résistance, sont disposées en contact d'échange de chaleur sur la face intérieure d'une enveloppe cylindrique (6) en matériau thermoplastique vulcanisé, fermée à l'une des extrémités, caractérisé en ce que l'enveloppe est réalisée par moulage et en ce que l'enveloppe présente, sur sa face intérieure, une couche (5) constituée d'un élastomère, l'élastomère étant déposé en remplissant l'enveloppe moulée d'une solution de l'élastomère, en vidant cette enveloppe et en la chauffant ensuite de manière à faire disparaître le solvant et à polymériser complètement l'élastomère.

2. Procédé de fabrication d'un élément chauffant autorégulateur présentant, comme source de chaleur, au moins un corps de résistance (1, 2) réalisé à partir d'un matériau ayant un coefficient de température positif de la résistance électrique, le corps de résistance ou les corps de résistance étant disposés entre des parties métalliques (3, 4) qui, du côté situé à l'opposé du corps de résistance ou des corps de résistance, sont disposées en contact d'échange de chaleur sur la face intérieure d'une enveloppe cylindrique (6) en matériau thermoplastique vulcanisé, fermée à l'une des extrémités, caractérisé en ce que l'enveloppe est réalisée par moulage et en ce que l'enveloppe présente, sur sa face intérieure, une couche (9) constituée d'un élastomère, l'élastomère étant déposé en trempant l'enveloppe moulée dans une solution de l'élastomère, en la sortant de la solution et en égouttant l'excès de solution pour chauffer ensuite l'enveloppe de manière à faire disparaître le solvant et à polymériser complètement l'élastomère.

3. Procédé de fabrication d'un élément chauffant autorégulateur selon la revendication 1 ou 2, caractérisé en ce que l'élastomère présente une viscosité et une élasticité supérieures à celles du matériau de l'enveloppe moulée (6).
